# EUROPÄISCHE PATENTSCHRIFT

(11) **EP 2 179 957 B1**
(45) Veröffentlichungstag und Bekanntmachung des Hinweises auf die Patenterteilung: **23.11.2011**
(21) Anmeldenummer: 09012975.0
(22) Anmeldetag: 13.10.2009
(51) Int. Cl.: B66B 9/193

(54) **Schrägaufzug und Verfahren zu dessen Steuerung**
Inclined lift and method for controlling it
Ascenseur incliné et son procédé de commande

(30) Priorität: 21.10.2008 DE 102008052556
(43) Veröffentlichungstag der Anmeldung: 28.04.2010
(73) Patentinhaber: Hermann Paus Maschinenfabrik GmbH, 48488 Emsbüren (DE)
(72) Erfinder: Paus, Franz-Josef, 48488 Emsbüren (DE)
(74) Vertreter: Engelmann, Kristiana

(56) Entgegenhaltungen:
- EP-A1- 0 244 576
- DE-C1- 3 511 940
- US-A- 4 706 779

## Beschreibung

Die Erfindung betrifft einen Schrägaufzug und ein Verfahren zu dessen Steuerung gemäß dem Oberbegriff des Anspruchs 1.

Schrägaufzüge sind seit langem bekannt (DE 12 07 570), wobei eine auf diesen bewegliche Ladeplattform o. dgl. Transportschlitten durch einen eine entsprechende Steuerung aufweisenden Antrieb in eine jeweilige Ausgangs- bzw. Endstellung geführt wird. Als Antriebsvorrichtungen haben sich dabei insbesondere hydraulische Seilwindenantriebe durchgesetzt (DE 35 11 940 C1). In DE 86 09 045.3 wird ein Schrägaufzug mit hydraulisch angetriebenen Auslegeelementen vorgeschlagen, bei dem im Ergebnis einer mittels einer induktiven Wegmesseinrichtung erfassten Lageinformation die Druckflüssigkeitszufuhr im Bereich eines Hydraulikmotors durch ein Proportionalventil geregelt werden kann und in DE 298 08 064 U1 ist das System mit einem Näherungsschalter ausgerüstet, der zur Schlittensteuerung genutzt wird. Diese Systeme sind mit hohem Aufwand verbunden und erfordern durch jeweilige auch am oberen Ende der Auslegeelemente vorgesehene Sensorteile hinderliche Kabelverbindungen am Schrägaufzug. Dieser Nachteil wird in DE 297 05 980 U1 mittels eines indirekten Drehgebers an einer Schlittenwinde behoben, wobei an dieser auftretender Seilschlupf o. dgl. belastungsabhängige Einflüsse zu ungewollten Mess- und Stellfehlern in dem inkrementalen System führen können. Auf dem technischen Gebiet der Gebäudeausrüstung werden Aufzugskabinen installiert, wobei in einer diese aufnehmenden Schachtkonstruktion eine Stockwerk-Erkennung mittels berührungsloser Referenzsysteme vorgesehen ist (DE 101 26 585 A1), jedoch sind diese Einbausituationen in Gebäuden schon prinzipiell nicht mit einem auf einem Fahrgestell befindlichen sowie relativ instabil zu bewegenden Schrägaufzug zu vergleichen.

In DE 195 21 421 C2 wird ein gattungsbildender steuerbarer Schrägaufzug vorgeschlagen, der auf einem Fahrgestell vorgesehen sein kann, so dass diese Einheit insgesamt für Dachdecker-Arbeiten oder Umzüge effizient einsetzbar wird. Die Steuerung dieser Leiter-Schlitten-Einheit zeichnet sich dadurch aus, dass mehrere Weg- und Geschwindigkeitssensoren in einem System eingesetzt werden. Dabei sind jeweilige Seiltrommeln mit inkrementalen Gebern so verbunden, dass auf Sen soren am oberen Ende eines Paketes von Auslegeelementen verzichtet werden kann, da die Sensoren für die Position des Transportschlittens relativ zur Leiteranordnung am unteren Fuß der untersten Leiter angeordnet sind. Das Gesamtsystem umfasst dabei zumindest vier Sensoren, wobei ein Sensor für die Weg- und Geschwindigkeitsmessung der Seiltrommel vorgesehen ist, ein zweiter Sensor für eine Geschwindigkeitsmessung in einer zweiten Seiltrommel angeordnet wird und überdies zwei im Bereich des Paketes der Auslegeelemente befindliche Positionssensoren jeweilige Referenzpunkte für die jeweilige Position des Transportschlittens auf dem Leiterpaket schaffen. Zusätzlich ist noch ein Kraftsensor am Hebelmechanismus der Auslegeelemente installiert, und eine sämtliche Messwerte der Sensoren aufnehmende Steuereinheit kann zusätzlich noch mit einer Funkfernsteuerung ausgerüstet werden. Damit wird deutlich, dass der vorgeschlagene Schrägaufzug durch die Vielzahl von Sensor-Einheiten aufwendig baut, für die praktische Anwendung ein hoher Wartungsaufwand entsteht und dabei die Bedienfreundlichkeit gering ist.

EP 0 244 576 A1 offenbart einen Schrägaufzug, wobei die teleskopierbaren Führungsschienen in eine Gebrauchsstellung gebracht werden. Die Position der Möbelpritsche wird nur im Endbereich der letzten oberen Führungsschiene mittels eines Funksenders bestimmt.

US 4 706 779 A offenbart einen Schrägaufzug, wobei die teleskopierbaren Führungsschienen in eine Gebrauchsstellung gebracht werden. Im Falle eines Schlupfs des Tragmittels wird eine automatische Notbremse betätigt.

Die Erfindung befasst sich mit dem Problem, einen insbesondere mit einem Fahrgestell ausgerüsteten Schrägaufzug zu schaffen, der mit geringem technischem Aufwand in der Anwendung verbessert ist, im Bereich der Steuerung eine bedienfreundliche Handhabung aufweist und nach schneller Positionierung in der Gebrauchsstellung einen weitgehend automatischen Arbeitsablauf ermöglicht.

Die Erfindung löst diese Aufgabe mit einem Verfahren zur Steuerung eines Schrägaufzuges mit den Merkmalen des Anspruchs 1 bzw. einer Anordnung mit den Merkmalen des Anspruchs 10. Weitere vorteilhafte Ausgestaltungen ergeben sich aus den Ansprüchen 2 bis 9 bzw. 11 bis 18.

Ausgehend von an sich bekannten Schrägaufzügen mit sensorischer Positionserfassung und einer entsprechenden Steuerungseinheit zeichnet sich das erfindungsgemäße Steuerungsverfahren für die Baugruppen des Schrägaufzuges dadurch aus, dass bereits die mittels einer einzigen elektronischen Distanzmessung gewonnenen Daten nur eines Wegaufnehmers ausreichend sind, um Arbeitsabläufe und Korrekturbewegungen des Systems optimal zu steuern und damit den technischen Aufwand bei der Ausrüstung und Bedienung des Schrägaufzuges überraschend zu senken. Durch eine Optimierung der spezifischen Einbaubedingungen des Systems wird erreicht, dass bei diesem aus einer (minimalen) Verformung der Stützbauteile resultierende Abweichungen von der Linearität beim Bedienen des Schrägaufzuges effizient kompensiert werden und damit eine vergleichsweise einfache Laser-Distanzmessung erstmals mit einem fahrbaren Schrägaufzug praktikabel kombiniert ist. Ausgehend von diesem Grundkonzept wird die Abfolge bei der Inbetriebnahme des Schrägaufzuges vor Ort wesentlich vereinfacht, da die Steuerung bzw. das in dieser enthaltene Programm ohne Lernfahrt aktiviert werden kann und im nachfolgenden Arbeitsbetrieb des Transportschlittens durch eine permanente Lageüberwachung mittels der insbesondere Laser-Distanzmessung eine schnelle Korrektur von Abweichungen möglich ist. Dazu ist lediglich erforderlich, dass nach dem Aufrichtbetrieb des Schrägaufzuges bei Erreichen der geneigten Betriebsstellung jeweilige im Bereich der Auslegeelemente bereitgestellte Daten der Ausfahrlänge mit denen des Laser-Sensors in der Steuereinheit verknüpft werden und danach der vorgesehene Betrieb des Transportschlittens erfolgen kann. Eine bisher vorgesehene zusätzliche Bewegung des Transportschlittens (Teaching-Fahrt) ist nach Eingabe der vorliegenden Ausfahrlänge nicht mehr erforderlich und damit das System schneller betriebsbereit.

Durch die elektronische Distanzmessung mittels des Laser-Sensors können beim nachfolgenden Betrieb des Transportschlittens sämtliche Abweichungen im System, beispielsweise auch Längenänderungen im Bereich der Seilzüge, erfasst und so ausgeglichen werden. Auch in beliebigen Zwischenlagen ist eine Erfassung des Transportschlittens permanent möglich, so dass dieser auf vorgesehene Positionen, beispielsweise im Bereich einer oberen Ladekante, eingeregelt werden kann. Ebenso ist durch die Distanzmessung bzw. mittels aus dieser erlangter Positionsangaben eine optimale Vorgabe von Beschleunigungs- und Bremszonen, insbesondere nahe einer oberen bzw. unteren Beladekante, möglich und damit die Bewegung des Transportschlittens variabel an die jeweilige Transportaufgabe anpassbar. Mit der Anwendung der Laser-Distanzmessung ist ein zusätzlicher Sensor zur Schlaffseilsicherung entbehrlich.

Der zur Durchführung des Verfahrens ausgerüstete Schrägaufzug weist damit im Bereich seiner verlagerbaren Baugruppen nur den einen für eine elektronische Distanzmessung vorgesehenen Wegaufnehmer auf. In Verbesserung der an sich bekannten Wegmessung an Schrägaufzügen wird mit dem erfindungsgemäßen berührungslosen Distanzmesser - erstmals in einem derartigen Schrägaufzug-System - eine Ermittlung von Entfernungen bzw. Abstandsmaßen mittels einer jeweilige Laufzeitmessungen von elektromagnetischen oder akustischen Wellen nutzenden Messeinrichtung durchgeführt. Neben der bereits als vorteilhaft herausgestellten Anwendung eines Laser-Sensors als ausgewählte Lidar-Basisbaugruppe dieser Messeinrichtung ist ebenfalls denkbar, die elektronische Distanzmessung durch eine Radareinrichtung oder eine Ultraschallwellen nutzende Sonareinrichtung zu realisieren.

Diese den Laser-Sensor aufweisende Messeinrichtung kann in konstruktiv variablen Einbaupositionen an einer Basisbaugruppe im Bereich der Auslegeelemente am Schrägaufzug positioniert werden, wobei zur Verfolgung des Bewegungsablaufs im Bereich des Transportschlittens an diesem ein entsprechender Reflektor angeordnet ist.

Die Funktion des Schrägaufzuges mit dem nur einen Laser-Sensor ist auch dann gewährleistet, wenn die beim Aufrichtbetrieb erreichte Ausfahrlänge der Auslegeelemente per Hand im Bereich der Steuerungseinheit eingegeben wird, so dass nachfolgend für die elektronische Distanzmessung ein entsprechender Grenzwert als systeminterne Bezugsgröße definiert ist. Durch das Konzept der "Direktverfolgung" des Transportschlittens ist auch das hydraulische Antriebssystem des Schrägaufzuges mit weniger Steuerbauteilen preiswerter ausführbar, da zusätzliche Regelkomponenten, beispielsweise zum Ausgleich von Lageänderungen beim Beladen, entbehrlich sind.

In einer weiteren Ausführungsform ist vorgesehen, dass ein zweiter Laser-Sensor in das Paket der Auslegeelemente integriert wird. Damit kann deren Verlagerungsweg so verfolgt werden, dass insbesondere die zur Steuerung des Systems notwendige Ausgangsinformation schnell bereitgestellt, in die Steuerungseinheit übertragen und mit der Distanzmessung am Transportschlitten kombiniert werden kann.

Weitere Einzelheiten und vorteilhafte Ausgestaltungen des erfindungsgemäßen Verfahrens bzw. eines für dieses ausgelegten Schrägaufzuges ergeben sich aus der nachfolgenden Beschreibung und den Zeichnungen, die mehrere Ausführungsbeispiele zeigen. In der Zeichnung zeigen:
- Fig. 1: eine Seitenansicht eines in Gebrauchsstellung ausgefahrenen Schrägaufzuges,
- Fig. 2: eine Seitenansicht auf ein Basiselement der Ausleger mit innen liegenden Seilzügen,
- Fig. 3: eine Ansicht ähnlich Fig. 2 mit im Basisteil befindlichem Sensor,
- Fig. 4: eine Seitenansicht ähnlich Fig. 1 mit einer zweiten Ausführung des zur Distanzmessung vorgesehenen Laser-Sensors, und
- Fig. 5: eine Seitenansicht ähnlich Fig. 4 mit dem Teleskopschlitten in einer oberen Endstellung auf den Auslegeelementen.

In Fig. 1 ist ein insgesamt mit 1 bezeichneter Schrägaufzug dargestellt, der insbesondere als fahrbare Baugruppe mit einem Fahrgestell 2 versehen ist. Mit diesem Fahrgestell 2 sind jeweilige in einem Basiselement 3 in einer eingefahrenen Packstellung positionierbare Auslegeelemente 4, 5, 6 vorgesehen, wobei diese mittels eines Seilzuges 7 (Fig. 2) aus der Packstellung in die in Fig. 1, Fig. 4 und Fig. 5 dargestellte Gebrauchslage teleskopierbar sind.

Auf diesen Auslegeelementen 4, 5, 6 bzw. dem Basiselement 3 ist ein mittels eines zweiten Seilzuges 8 in jeweilige Bedienstellungen (Pfeil A, Fig. 4; Pfeil A', Fig. 5) verlagerbarer Lastkorb o. dgl. Transportschlitten 9 vorgesehen. Bei am Markt befindlichen Schrägaufzügen 1 und aus dem Stand der Technik (DE 195 21 421) ersichtlichen Lösungen ist bekannt, jeweilige Positionen dieses Transportschlittens 9 am oberen Ende E (Fig. 5) bzw. unteren Ende E' (Fig. 4) der Hubhöhe H, H' durch eine mit Sensoren verbundene Steuerungseinheit 10 zu erfassen und damit vorliegende Annäherungssignale einem entsprechenden Schaltschrank 11 zuzuführen.

Durch entsprechende Eingaben im Bereich eines Bedientableaus 12 ist das System insgesamt aktivierbar, wobei mittels der Steuerungseinheit 10 zumindest ein im Bereich der Seilzüge 7, 8 vorgesehener Hydraulikantrieb 13, 14 (Fig. 3) ansteuerbar ist.

Das erfindungsgemäß Konzept des Schrägaufzuges 1 sieht vor, dass dieser im Bereich seiner verlagerbaren Baugruppen 4, 5, 6; 9 mit zumindest einem eine elektronische Distanzmessung mittels elektromagnetischer oder akustischer Wellen bewirkenden Wegaufnehmer W versehen ist. Diese Ermittlung von Entfernungen mittels einer Laufzeitmessung von elektromagnetischen oder akustischen Wellen kann dabei durch einen Sonar-Sensor (Schall- oder Ultraschallwellen), einen Radar-Sensor (elektromagnetische Wellen) oder einen Lidar-Sensor (Licht bzw. Laser) realisiert werden. Es hat sich gezeigt, dass die Anwendung eines handelsüblichen Laser-Sensors 15 für die Anwendung an den Baugruppen des Schrägaufzuges 1 besonders geeignet ist und dabei ein überraschend effizientes Steuerungskonzept mit geringem Aufwand an dem Schrägaufzug 1 realisiert werden kann.

Dabei ist mit nur einem Laser-Sensor 15 eine Direktverfolgung von weitgehend beliebigen Verlagerungen des Transportschlittens 9 so vorgesehen, dass aus dessen Lageparametern ein optimales Steuerungskonzept abgeleitet werden kann.

Ein von dem ortsfesten Laser-Sensor 15 ausgehender Messstrahl M wird dabei im Bereich des verlagerbaren Transportschlittens 9 reflektiert und zur Basisbaugruppe des Laser-Messsystems zurückgeführt. Die Festlegung des Laser-Sensors 15 kann dabei am Basiselement 3 der Auslegeelemente vorgesehen sein. In der dargestellten Ausführungsform (Fig. 1, Fig. 4, Fig. 5) ist ein Stützbauteil 16 zur Aufnahme des Laser-Sensors 15 vorgesehen, und der zugeordnete Reflektor 17 kann unmittelbar am Auflageboden 18 des einen Schienenteil 9' aufweisenden Transportschlittens 9 gehalten sein (Fig. 4, Fig. 5). Das Stützbauteil 16 ist in der dargestellten Ausführung (Fig. 2, Fig. 3) mit zwei Tragstreben 25, 26 versehen, die einerseits mit dem Basiselement 3 verbunden sind und andererseits eine den Sensor 15 aufnehmende Querstrebe 27 aufweisen. Mit dieser Baugruppe ist gewährleistet, dass der Sensor 15 im erforderlichen Mindestabstand, beispielsweise 500 mm, zum Reflektor 17 lagestabil positioniert ist.

In der Ausführungsform gemäß Fig. 1 wird deutlich, dass der Reflektor 17 an einer am Transportschlitten 9 gehaltenen und im wesentlichen senkrecht zum Basiselement 3 ausgerichteten Tragplatte 19 vorgesehen ist. Diese kann in entsprechender Einbaulage optimal an den Verlauf des Messstrahls M angepasst werden, wozu auch die Einstellbarkeit des Reflektors 17 bewirkende Stellelemente (nicht dargestellt) am Schlitten 9 bzw. der Tragplatte 19 denkbar sind.

Die Prinzipdarstellung gemäß Fig. 3 verdeutlicht eine erweiterte Ausführung des vorbeschriebenen Messsystems, wobei zusätzlich zum im Bereich des Transportschlittens 9 wirksamen Laser-Sensors 15 ein zweiter Sensor 20 als Wegaufnehmer W' im Bereich der Auslegeelemente 4, 5, 6 positioniert ist.

Mittels dieses Sensors 20 kann eine jeweilige Ausfahrlänge L der Auslegeelemente 4, 5, 6 in Bezug auf das Basiselement 3 erfasst werden. In zweckmäßiger Ausführung ist der zweite Sensor 20 ebenfalls als ein Laser-Sensor zur Wegaufnahme W' vorgesehen. Bei dieser Ausführung kann der Laser-Sensor 20 eine innerhalb des Paketes der Auslegeelemente 4, 5, 6 verlaufende Messstrecke M' definieren (Fig. 3), die einen insbesondere am vorderen Auslegeelement 6 befindlichen Reflektor 17' aufweist. Mit diesem zweiten Sensor 20 wird ein in Fig. 1 mit D bezeichneter Datensatz als Ausgangsinformation für die Steuerungseinheit 10 bereitgestellt. Ebenso ist denkbar, im Bereich des Antriebs des Seilzuges 7 einen an sich bekannten Sensor 20' (Fig. 1), beispielsweise einen inkrementalen Drehgeber, als zweite Wegmessbaugruppe zu installieren und mit der Steuereinheit 10 zu verbinden.

Aufbauend auf dieser erfindungsgemäßen Bauteilkombination im Bereich des Schrägaufzuges 1 kann mit einer vergleichsweise geringen Anzahl von Messdaten eine optimale Verfahrensführung erreicht werden.

Bei der Inbetriebnahme des Schrägaufzuges 1 am Einsatzort sind die Auslegeelemente 4, 5, 6 in die gemäß Fig. 1 bzw. Fig. 4 ersichtliche Gebrauchsstellung so ausgefahren, dass ein dabei erreichtes Maß der Ausfahrlänge L' (Fig. 4) als Ausgangsinformation im Bereich der Steuerungseinheit 10 bzw. des Schaltschrankes 11 mit Bedientableau 12 für den Bediener vorliegt. Diese Längeninformationen L' werden als Ausgangsgröße in ein Programm P der Steuerungseinheit 10 übernommen, so dass danach jede Verlagerung A, A' des Transportschlittens 9 nur mittels der einen elektronischen Distanzmessung W gesteuert bzw. korrigiert werden kann.

Bei Anwendung dieser Distanzmessung W kann in Gebrauchsstellung des Schrägaufzuges 1 eine jeweilige Ausgangsposition des Transportschlittens 9 (Fig. 1) auf den Auslegeelementen 4, 5, 6 bzw. dem Basiselement 3 vorteilhaft ohne eine bisher übliche Lernfahrt erfasst werden. Im nachfolgenden Arbeitsbetrieb (Verlagerung A) des Transportschlittens 9 kann dessen vorgesehene Lage permanent durch die Distanzmessung des Wegaufnehmers korrigiert werden.

In denkbar einfachster Ausführung kann die einen maximalen Fahrweg des Transportschlittens 9 enthaltende Ausgangsinformation zur Fahrlänge L' vom Bediener erfasst und mittels des Bedientableaus 12 in die Steuerungseinheit 10 als verarbeitbarer Datensatz eingegeben werden. Entsprechend dem Programm P können danach die Daten der jeweils aktuellen Distanzmessung W auf den eingegebenen Maximalwert bezogen und dabei bei Abweichungen von vorprogrammierten Sollvorgaben der Hydraulikantrieb 13, 14 o. dgl. Stellelemente zur Lagekorrektur aktiviert werden.

Das Verfahren kann dabei so ausgelegt sein, dass mittels des nur einen die Distanzmessungen W durchführenden Wegaufnehmers auch jeweilige Zwischenpositionen, Seilspannungen u. dgl. belastungsabhängige Änderungen im Bereich des Transportschlittens 9 bzw. der Auslegeelemente 4, 5, 6 erfasst werden. Für den Fall, dass dabei von einem vorgegebenen Sollwert abgewichen wird, ist auch hier mittels des Hydraulikantriebes 13, 14 eine schnelle Korrektur möglich. Dies ist insbesondere dann der Fall, wenn beispielsweise in einer oberen Beladephase (Pfeil G,

Fig. 5) ein "Einfedern" des Systems erfolgt und bezüglich einer oberen Beladekante K eine entsprechende Korrektur erforderlich ist.

Die Bedienung des Schrägaufzuges 1 ist in einer weiteren Verfahrensvariante so ausgelegt, dass mittels eines im Bereich der Steuerungseinheit 10 beim Aufrichtbetrieb des Schrägaufzuges 1 wirksamen Bedienelementes im Bereich des Bedientableaus 12 eine jeweilige Ist-Position L" (Fig. 4) des Transportschlittens 9 aktiviert bzw. gespeichert wird und danach jeweilige Positionsänderungen A, A' bzw. Auslenkungen des Systems und/oder ungewollte Lageänderungen durch die die Messsignale der Distanzmessung W aufnehmende Steuerungseinheit 10 im Zusammenwirken mit dem Hydraulikantrieb 13, 14 kompensiert werden.

Als vorteilhaft hat sich eine Verfahrensführung herausgestellt, bei der der zur direkten Verfolgung des Transportschlittens 9 vorgesehene Laser-Sensor 15 im Bereich der Steuerungseinheit 10 mit einem zweiten Sensor 20 (Fig. 3) zusammenwirkt. Mit diesem zweiten Sensor 20 kann zumindest die als Ausgangsinformation zur Aktivierung des Laser-Sensors 15 erforderliche Positionsangabe zur Lage der Auslegeelemente 4, 5, 6 als elektronischer Datensatz so bereitgestellt werden, dass unabhängig vom Bediener eine automatische Arbeitsfunktion erreicht wird. Auch in der nachfolgenden Arbeitsphase des Schrägaufzuges 1 kann der Transportschlitten 9 durch die in der Steuerungseinheit 10 permanent verarbeiteten Distanz- bzw. Positionsdaten in einem Automatikbetrieb gefahren werden. Dabei kann es erforderlich sein, dass zur Realisierung dieses Automatikbetriebes der Transportschlitten 9 mit mehreren Reglern im Bereich der Steuerungseinheit 10 zusammenwirkt (nicht dargestellt). Ebenso ist denkbar, dass an Stelle des ebenfalls als Laser-Sensor ausgebildeten zweiten Sensors 20 in das Stützsystem der Auslegeelemente 4, 5, 6 bzw. dessen Seilantrieb 7 ein an sich bekannter inkrementaler, kapazitiver, induktiver o. dgl. Aufnehmer integriert wird (nicht dargestellt) und damit die Ausgangsinformationen bei Inbetriebnahme des Schrägaufzuges 1 bereitgestellt werden.

Bei der praktischen Realisierung der Distanzmessung W am Schrägaufzug 1 ist zur Normierung des Systems vorgesehen, dass das zur Auslieferung an den Benutzer betriebsfertige System - mit zugeschalteter Messtechnik und entsprechender Aktivierung der Steuerungseinheit 10 - im Bereich der Auslegeelemente 4, 5, 6 nacheinander in eine obere und untere Bedienstellung E, E' verfahren wird und damit die maximale Ausfahrlänge L' (in Bezug zu einer Messstrecke L"', Fig. 5) in das System aufgenommen ist. Auch der Verfahrweg L' des Transportschlittens 9 kann durch eine herstellerseitige Eichung in die Steuerungseinheit 10 übernommen, so dass bei nachfolgenden Anwendungen des Systems beim Benutzer die sonst üblichen Lernfahrten entbehrlich werden und der Bedienkomfort verbessert ist.

Während der praktischen Anwendung des Schrägaufzuges 1 wird auch die Geschwindigkeit des Transportschlittens 9 mit der Distanzmessung W überprüft, so dass beispielsweise bei einem mechanischen Verklemmen von Baugruppen (Geschwindigkeit = 0) eine automatische Ventilsteuerung im Bereich des Hydraulikantriebes 13, 14 wirksam wird und eine schnelle Unterbrechung des Förderstroms möglich ist. Damit wird gleichzeitig die Gefahr eines sogenannten "Schlaffseils" überwunden, da die zur Systembewegung vorgesehenen Förderseile 21, 22 weder gelockert noch von den entsprechenden Transportrollen 23, 24 abspringen können (Schlaffseilsicherung).

Bei Erreichen der jeweiligen Endlagen E, E' wird die Bewegung des Transportschlittens 9 ebenfalls mittels der Distanzmessung W geregelt, wobei gleichzeitig eine Längung oder Verkürzung des den Transportschlitten 9 bewegenden Förderseils 21 kompensiert wird.

Auch beim Aus- und Einfahren der Auslegeelemente 4, 5, 6 wird die Position des Transportschlittens 9 mittels der Distanzmessung W permanent geregelt, so dass die vorgesehene Ausgangsposition, insbesondere Position E' (Fig. 4), erhalten bleibt und entsprechende Regelungen des Förderseils 22 erfolgen.

Mit der Distanzmessung W kann auch die in Fig. 5 mit G dargestellte Gewichtsbelastung ausgeglichen werden. Zusätzlich kann am Schrägaufzug 1 ein nicht dargestellter Drucksensor mit dem Hydrauliksystem 13, 14 bzw. der Steuerungseinheit 10 verbunden sein und auch ein zusätzlicher Drehwinkelsensor im Bereich der angetriebenen Transportrollen 23, 24 bzw. der Auslegeelemente 4, 5, 6 ist denkbar, um die Steuerung mittels des Laser-Sensors 15 weiter zu optimieren. Die mit diesen zusätzlichen Sensoren (nicht dargestellt) ermittelten Daten werden ebenfalls im Programm P der Steuerungseinheit 10 erfasst, wobei in deren Bereich zusätzlich auch ein für die Auswertungen von Arbeitsbelastungen am Schrägaufzug 1 sachdienlicher Fahrtenzähler integriert sein kann.

## Patentansprüche

1. Verfahren zur Steuerung eines Schrägaufzuges (1) mit Transportschlitten (9), wobei zumindest jeweilige Positionen (E, E') des in Gebrauchsstellung auf teleskopierbaren Auslegeelementen (4, 5, 6) verfahrbaren Transportschlittens (9) sensorisch erfasst und dabei bereitgestellte Daten einer mit einem Hydraulikantrieb (13, 14) des Schrägaufzuges (1) zusammenwirkenden Steuerungseinheit (10) zugeführt werden, **dadurch gekennzeichnet, dass** zumindest eines der Auslageelemente (4, 5, 6) in Gebrauchsstellung ausgefahren, ein dabei erreichtes Maß der Ausfahrlänge (L, L') als Ausgangsinformation bereitgestellt, diese in ein Programm (P) der Steuerungseinheit (10) übernommen und danach jede Verlagerung (A, A') des Transportschlittens (9) nur mittels einer elektronischen Distanzmessung (W) gesteuert wird.

2. Verfahren nach Anspruch 1, **dadurch gekennzeichnet, dass** zur elektronischen Distanzmessung (W) ein Sonar-, Radar- oder Lidar-Sensor als Wegaufnehmer verwendet wird.

3. Verfahren nach Anspruch 1 oder 2, **dadurch gekennzeichnet, dass** in Gebrauchsstellung des Schrägaufzuges (1) eine jeweilige Ausgangsposition des Transportschlittens (9) auf den Auslegeelementen (4, 5, 6) ohne Lernfahrt erfasst und im nachfolgenden Arbeitsbetrieb des Transportschlittens (9) dessen vorgesehene Lage permanent durch Distanzmessungen (W) des Wegaufnehmers korrigiert wird.

4. Verfahren nach einem der Ansprüche 1 bis 3, **dadurch gekennzeichnet, dass** die einen maximalen Fahrweg des Transportschlittens (9) enthaltende Ausgangsinformation mittels eines Bedientableaus (12) in die Steuerungseinheit (10) als Datensatz eingegeben, danach dieser gemeinsam mit den Daten der Distanzmessung (W) in einem Steuerprogramm (P) verarbeitet und bei Abweichungen von programmierbaren Sollvorgaben der Hydraulikantrieb (13, 14) des Schrägaufzuges (1) zur Lagekorrektur aktiviert wird.

5. Verfahren nach einem der Ansprüche 1 bis 3, **dadurch gekennzeichnet, dass** mittels des nur einen die Distanzmessungen (W) durchführenden Wegaufnehmers jeweilige Zwischenpositionen, Seilspannungen u. dgl. belastungsabhängige Änderungen (G) im Bereich des Transportschlittens (9) bzw. der Auslegeelemente (4, 5, 6) erfasst, im Steuerprogramm (P) der Steuerungseinheit (10) verarbeitet und mittels des Hydraulikantriebes (13, 14) korrigiert werden.

6. Verfahren nach einem der Ansprüche 1 bis 3, **dadurch gekennzeichnet, dass** mittels eines im Bereich der Steuerungseinheit (10) beim Aufrichtbetrieb des Schrägaufzuges (1) betätigbaren Schalters eine jeweilige Ist-Position (L") des Transportschlittens (9) gespeichert wird und danach jeweilige Positionsänderungen (A, A'), Auslenkungen und/oder Lageänderungen des Systems durch die die Messsignale der Distanzmessung (W) aufnehmende Steuerungseinheit (10) bzw. den mit dieser zusammenwirkenden Hydraulikantriebes (13, 14) kompensiert werden.

7. Verfahren nach einem der Ansprüche 1 bis 6, **dadurch gekennzeichnet, dass** der zur direkten Verfolgung des Transportschlittens (9) vorgesehene Wegaufnehmer im Bereich der Steuerungseinheit (10) mit einem zweiten Sensor (20) zusammenwirkt, derart, dass mit diesem zweiten Sensor (20) zumindest die Ausgangsinformationen als elektronischer Datensatz (D) bereitgestellt werden.

8. Verfahren nach einem der Ansprüche 1 bis 7, **dadurch gekennzeichnet, dass** der Transportschlitten (9) durch die in der Steuerungseinheit (10) permanent verarbeitbaren Distanz- bzw. Positionsdaten in einem Automatikbetrieb verfahren wird.

9. Verfahren nach Anspruch 8, **dadurch gekennzeichnet, dass** im Automatikbetrieb des Transportschlittens (9) mehrere Regler im Bereich der Steuerungseinheit (10) betätigt werden.

10. Schrägaufzug zur Durchführung des Verfahrens nach einem der Ansprüche 1 bis 9, wobei der Schrägaufzug (1) insbesondere mit einem Fahrgestell (2) versehen ist, das mehrere mittels eines ersten Seilzuges (7) aus einer Packstellung in eine Gebrauchsstellung teleskopierbare Auslegeelemente (4, 5, 6) trägt, auf diesen ein mittels eines zweiten Seilzuges (8) in jeweilige Bedienstellungen verlagerbarer Lastkorb o. dgl. Transportschlitten (9) vorgesehen ist und Positionen des Transportschlittens.(9) in einer mit Sensoren verbundenen Steuerungseinheit (10) erfassbar sind, wobei mit dieser zumindest ein Hydraulikantrieb (13, 14) im Bereich der Seilzüge (7, 8) ansteuerbar ist, wobei der Schrägaufzug (1) im Bereich seiner verlagerbaren Baugruppen (4, 5, 6; 9) mit zumindest einem eine elektronische Distanzmessung (W, W') mittels elektromagnetischer oder akustischer Wellen bewirkenden Wegaufnehmer versehen ist.

11. Schrägaufzug nach Anspruch 10, **dadurch gekennzeichnet, dass** zur Distanzmessung (W, W') eine einen Laser-Sensor (15) aufweisende Messeinrichtung vorgesehen ist.

12. Schrägaufzug nach Anspruch 10 oder 11, **dadurch gekennzeichnet, dass** der nur eine Laser-Sensor (15) für eine Direktverfolgung von Verlagerungen des Transportschlittens (9) vorgesehen ist, derart, dass ein vom ortsfesten Laser-Sensor (15) ausgehender Messstrahl (M) im Bereich des verlagerbaren Transportschlittens (9) reflektiert und zum Laser-Sensor (15) rückführbar ist.

13. Schrägaufzug nach einem der Ansprüche 10 bis 12, **dadurch gekennzeichnet, dass** der Laser-Sensor (15) zur Distanzmessung (W) an einem ortsfesten Basisteil (3) des Pakets von Auslegeelementen (4, 5, 6) festgelegt ist und ein zugeordneter Reflektor (17) am Auflageboden (18) des Transportschlittens (9) vorgesehen ist.

14. Schrägaufzug nach Anspruch 13, **dadurch gekennzeichnet, dass** der Laser-Sensor (15) an einem Stützbauteil (16) mit Abstand zum Basiselement (3) gehalten ist.

15. Schrägaufzug nach Anspruch 13, **dadurch gekennzeichnet, dass** der Reflektor (17) an einer vertikal zum Basiselement (3) ausgerichteten Tragplatte (19) vorgesehen ist.

16. Schrägaufzug nach einem der Ansprüche 10 bis 15, **dadurch gekennzeichnet, dass** zusätzlich zum Laser-Sensor (15) im Bereich des Transportschlittens (9) zumindest ein zweiter Sensor (20) vorgesehen ist, mittels dem die jeweilige Ausfahrlänge (L) im Bereich der Auslegeelemente (4, 5, 6) erfassbar ist.

17. Schrägaufzug nach Anspruch 16, **dadurch gekennzeichnet, dass** der zweite Sensor (20) ebenfalls von einem zur Distanzmessung (W') vorgesehenen Laser-Sensor gebildet ist.

18. Schrägaufzug nach Anspruch 16 oder 17, **dadurch gekennzeichnet, dass** der zweite Laser-Sensor (20) eine sich innerhalb des Pakets der Auslegeelemente (4, 5, 6) erstreckende Messstrecke (M') definiert.

## Claims

1. Method of controlling an inclined hoist (1) having a sliding transporter unit (9), at least individual positions (E, E') of the sliding transporter unit (9), which latter can be displaced along telescopable extension members (4, 5, 6) in the in-use position, being detected by sensor means, and data which becomes available when this is done being fed to a control unit (10) which co-operates with a hydraulic drive (13, 14) of the inclined hoist (1), **characterised in that** at least one of the extension members (4, 5, 6), when extended in the in-use position, makes available, as datum information, a measurement of the length of extension (L, L') which is reached at this time, this datum information is transferred into a program (P) in the control unit (10), and any displacement (A, A') of the sliding transporter unit (9) is then controlled only by means of an electronic distance measurement (W).

2. Method according to claim 1, **characterised in that** a sonar, radar or lidar sensor is used as a travel sensor for the electronic distance measurement (W).

3. Method according to claim 1 or 2, **characterised in that**, when the inclined hoist (1) is in the in-use position, a datum position at the time of the sliding transporter unit (9) along the extension members (4, 5, 6) is detected without any teaching travel, and in the subsequent working operation of the sliding transporter unit (9) the latter's intended position is corrected at all times by distance measurements (W) made by the travel sensor.

4. Method according to one of claims 1 to 3, **characterised in that** the datum information, which includes a maximum travel of the sliding transporter unit (9), is fed into the control unit (10) as a data-set by means of a control panel (12), and then this data-set, together with the data from the distance measurement (W), is processed in a control program (P) and the hydraulic drive (13, 14) of the inclined hoist (1) is activated to make a correction of position if there are differences from programmable preset desired values.

5. Method according to one of claims 1 to 3, **characterised in that** intermediate positions, cable tensions and the like load-dependent changes (G) which occur at any time in the region of the sliding transporter unit (9) or the extension members (4, 5, 6) are detected by means of the only one travel sensor performing the distance measurements (W), are processed in the control program (P) in the control unit (10) and are corrected by means of the hydraulic drive (13, 14).

6. Method according to one of claims 1 to 3, **characterised in that**, by means of a switch which can be actuated in the region of the control unit (10) when the inclined hoist (1) is being set up, an actual position at the time (L") of the sliding transporter unit (9) is stored, and changes in position (A, A'), deflections and/or shifts of the system which occur at any time are then compensated for by the control unit (10) which receives the measurement signals representing the distance measurement (W), or in other words by the hydraulic drive (13, 14) which co-operates therewith.

7. Method according to one of claims 1 to 6, **characterised in that** the travel sensor, which is intended to track the sliding transporter unit (9) directly, co-operates in the region of the control unit (10) with a second sensor (20) in such a way that at least the datum information is made available as an electronic data-set (D) by this second sensor (20).

8. Method according to one of claims 1 to 7, **characterised in that** the sliding transporter unit (9) is displaced in an automatic mode by means of the distance or position data which can be processed at all times in the control unit (10).

9. Method according to claim 8, **characterised in that**, when the sliding transporter unit (9) is in the automatic mode, a plurality of regulators are actuated in the region of the control unit (10).

10. Inclined hoist for carrying out the method according to one of claims 1 to 9, the inclined hoist (1) being provided in particular with a chassis (2) for movement which carries a plurality of extension members (4, 5, 6) which can be telescoped from a parked position to an in-use position by means of a first traction-cable unit (7), there being provided on the extension members (4, 5, 6) a load cage or similar sliding transporter unit (9) which can be displaced to individual operating positions by means of a second traction-cable unit (8), and positions of the sliding transporter unit (9) being able to be detected in a control unit (10) which is connected to sensors, at least one hydraulic drive (13, 14) in the region of the traction cable units (7, 8) being able to be actuated by the control unit (10), the inclined hoist (1) being provided, in the region of its displaceable sub-assemblies (4, 5, 6; 9), with at least one travel sensor which effects an electronic distance measurement (W, W') by means of electromagnetic or acoustic waves.

11. Inclined hoist according to claim 10, **characterised in that** a measuring arrangement having a laser sensor (15) is provided for the distance measurement (W, W').

12. Inclined hoist according to claim 10 or 11, **characterised in that** the only one laser sensor (15) is intended for the direct tracking of displacements of the sliding transporter unit (9), in such a way that a measurement beam (M) originating from the fixed laser sensor (15) is reflected in the region of the displaceable sliding transporter unit (9) and can be returned to the laser sensor (15).

13. Inclined hoist according to one of claims 10 to 12, **characterised in that** the laser sensor (15) for the distance measurement (W) is fastened to a fixed base member (3) for the set of extension members (4, 5, 6), and an associated reflector (17) is provided on the carrying floor (18) of the sliding transporter unit (9)

14. Inclined hoist according to claim 13, **characterised in that** the laser sensor (15) is held at a distance from the base member (3) on a supporting component (16).

15. Inclined hoist according to claim 13, **characterised in that** the reflector (17) is provided on a support plate (19) aligned perpendicularly to the base member (3).

16. Inclined hoist according to one of claims 10 to 15, **characterised in that**, in addition to the laser sensor (15) in the region of the sliding transporter unit (9), there is provided at least one second sensor (20) by means of which the length of extension (L) at the time in the region of the extension members (4, 5, 6) can be detected.

17. Inclined hoist according to claim 16, **characterised in that** the second sensor (20) is likewise formed by a laser sensor intended for distance measurement (W').

18. Inclined hoist according to claim 16 or 17, **characterised in that** the second laser sensor (20) defines a line of measurement (M') extending inside the set of extension members (4, 5, 6).

## Revendications

1. Procédé de commande d'un ascenseur incliné (1) avec un chariot de transport (9), sachant qu'au moins des positions respectives (E, E') du chariot de transport (9) mobile en position d'utilisation sur des éléments en porte-à-faux (4, 5, 6) télescopiques sont détectées de manière sensorielle et des données mises à disposition sont transmises à une unité de commande (10) coopérant avec un entraînement hydraulique (13, 14) de l'ascenseur incliné (1), **caractérisé en ce qu'**au moins l'un des éléments en porte-à-faux (4, 5, 6) est déployé en position d'utilisation, une mesure obtenue de la longueur de déploiement (L, L') est mise à disposition comme information de départ, celle-ci est reprise dans un programme (P) de l'unité de commande (10) et chaque déplacement (A, A') du chariot de transport (9) n'est ensuite commandé qu'à l'aide d'une mesure de distance électronique (W).

2. Procédé selon la revendication 1, **caractérisé en ce qu'**un capteur sonar, radar ou lidar est utilisé comme capteur de déplacement pour la mesure de distance électronique (W).

3. Procédé selon la revendication 1 ou 2, **caractérisé en ce qu'**en position d'utilisation de l'ascenseur incliné (1), une position de départ respective du chariot de transport (9) sur les éléments en porte-à-faux (4, 5, 6) est détectée sans course d'apprentissage et en mode de travail suivant du chariot de transport (9), sa position prévue est corrigée en permanence par des mesures de distance (W) du capteur de déplacement.

4. Procédé selon l'une quelconque des revendications 1 à 3, **caractérisé en ce que** l'information de départ contenant une voie maximale du chariot de transport (9) est saisie à l'aide d'un tableau de commande (12) dans l'unité de commande (10) comme enregistrement, puis celle-ci est traitée conjointement avec les données de la mesure de distance (W) dans un programme de commande (P) et en cas d'écarts de valeurs de consigne programmables, l'entraînement hydraulique (13, 14) de l'ascenseur incliné (1) est activé à des fins de correction de la position.

5. Procédé selon l'une quelconque des revendications 1 à 3, **caractérisé en ce que** le capteur de déplacement réalisant seulement l'une des mesures de distance (W) permet de détecter des positions intermédiaires respectives, des tensions de câble et modifications (G) similaires dépendant des charges dans la zone du chariot de transport (9) ou des éléments en porte-à-faux (4, 5, 6), de les traiter dans le programme de commande (P) de l'unité de commande (10) et de les corriger à l'aide de l'entraînement hydraulique (13, 14).

6. Procédé selon l'une quelconque des revendications 1 à 3, **caractérisé en ce qu'**à l'aide d'un commutateur actionnable dans la zone de l'unité de commande (10) lors du mode de montée de l'ascenseur incliné (1), une position réelle respective (L") du chariot de transport (9) est enregistrée et des modifications de position (A, A') respectives, des déviations et/ou des modifications de position du système sont compensées par l'unité de commande (10) recevant les signaux mesurés de la mesure de distance (W) ou l'entraînement hydraulique (13, 14) coagissant avec celle-ci.

7. Procédé selon l'une quelconque des revendications 1 à 6, **caractérisé en ce que** le capteur de déplacement prévu pour la poursuite directe du chariot de transport (9) coagit dans la zone de l'unité de commande (10) avec un second capteur (20) de telle manière qu'au moins les informations de départ soient mises à disposition en tant qu'enregistrement (D) électronique avec ce deuxième capteur (20).

8. Procédé selon l'une quelconque des revendications 1 à 7, **caractérisé en ce que** le chariot de transport (9) est déplacé dans un mode automatique par les données de distance ou de position pouvant être traitées en permanence dans l'unité de commande (10).

9. Procédé selon la revendication 8, **caractérisé en ce qu'**en mode automatique du chariot de transport (9), plusieurs régulateurs sont actionnés dans la zone de l'unité de commande (10).

10. Ascenseur incliné destiné à la mise en oeuvre du procédé selon l'une quelconque des revendications 1 à 9, sachant que l'ascenseur incliné (1) est pourvu en particulier d'un châssis (2) qui porte plusieurs éléments en porte-à-faux (4, 5, 6) télescopiques à l'aide d'un premier câble (7) d'une position pliée à une position d'utilisation, sur lesquels est prévu un panier de charge ou chariot de transport similaire (9) pouvant être déplacé à l'aide d'un second câble (8) dans des positions de commande respectives et des positions du chariot de transport (9) peuvent être saisies dans une unité de commande (10) reliée à des capteurs, sachant qu'au moins un entraînement hydraulique (13, 14) peut être commandé avec celle-ci dans la zone des câbles (7, 8), où l'ascenseur incliné (1) est pourvu, dans la zone de ses ensembles (4, 5, 6 ; 9) mobiles, d'au moins un capteur de déplacement provoquant une mesure de distance électronique (W, W') à l'aide d'ondes électromagnétiques ou acoustiques.

11. Ascenseur incliné selon la revendication 10, **caractérisé en ce qu'**un dispositif de mesure présentant un capteur laser (15) est prévu pour la mesure de distance (W, W').

12. Ascenseur incliné selon la revendication 10 ou 11, **caractérisé en ce qu'**un seul capteur laser (15) est prévu pour une poursuite directe des déplacements du chariot de transport (9) de telle manière qu'un faisceau de mesure (M) partant du capteur laser fixe (15) puisse être réfléchi dans la zone du chariot de transport (9) mobile et renvoyé au capteur laser (15).

13. Ascenseur incliné selon l'une quelconque des revendications 10 à 12, **caractérisé en ce que** le capteur laser (15) est fixé pour la mesure de distance (W) sur une partie de base fixe (3) du paquet d'éléments en porte-à-faux (4, 5, 6) et un réflecteur associé (17) est prévu sur le fond d'appui (18) du chariot de transport (9).

14. Ascenseur incliné selon la revendication 13, **caractérisé en ce que** le capteur laser (15) est maintenu sur un composant d'appui (16) à distance de l'élément de base (3).

15. Ascenseur incliné selon la revendication 13, **caractérisé en ce que** le réflecteur (17) est prévu sur une plaque porteuse (19) orientée verticalement à l'élément de base (3).

16. Ascenseur incliné selon l'une quelconque des revendications 10 à 15, **caractérisé en ce qu'**outre le capteur laser (15) dans la zone du chariot de transport (9), au moins un second capteur (20) est prévu, à l'aide duquel la longueur de déploiement (L) respective peut être détectée dans la zone des éléments en porte-à-faux (4, 5, 6).

17. Ascenseur incliné selon la revendication 16, **caractérisé en ce que** le second capteur (20) est aussi constitué par un capteur laser prévu pour la mesure de distance (W').

18. Ascenseur incliné selon la revendication 16 ou 17, **caractérisé en ce que** le second capteur laser (20) définit une distance de mesure (M') s'étendant dans le paquet des éléments en porte-à-faux (4, 5, 6).
